# EUROPÄISCHE PATENTSCHRIFT

(11) **EP 1 117 929 B1**
(45) Veröffentlichungstag und Bekanntmachung des Hinweises auf die Patenterteilung: **11.12.2002**
(21) Anmeldenummer: 99970151.9
(22) Anmeldetag: 13.09.1999
(51) Int. Cl.: F02M 63/02, F02M 55/00, F02M 53/00

(54) **KRAFTSTOFFEINSPRITZSYSTEM**
FUEL INJECTION SYSTEM
SYSTEME D'INJECTION DE CARBURANT

(30) Priorität: 02.10.1998 DE 19845556
(43) Veröffentlichungstag der Anmeldung: 25.07.2001
(73) Patentinhaber: SIEMENS AKTIENGESELLSCHAFT, 80333 München (DE)
(72) Erfinder: ARNOLD, Bernhard, D-97849 Roden-Ansbach (DE); WIRZBERGER, Franz, D-97843 Neuhütten (DE); HOFMANN, Thomas, D-63773 Goldbach (DE)
(86) Internationale Anmeldenummer: DE9902896
(87) Internationale Veröffentlichungsnummer: WO00020754

(56) Entgegenhaltungen:
- EP-A- 0 299 337
- EP-A- 0 825 056
- DE-C- 4 420 043
- US-A- 4 893 603

## Beschreibung

Die Erfindung betrifft ein Kraftstoffeinspritzsystem für einen Verbrennungsmotor gemäß dem Oberbegriff des Patentanspruchs 1 und ein Verfahren zur Steuerung eines Einspritzsystems gemäß dem Oberbegriff des Patentanspruchs 9.

Dieselmotoren hinkten lange Jahre in Bezug auf die technologische Weiterentwicklung den mit Katalysatoren ausgerüsteten Ottomotoren hinterher. Durch Entwicklung neuer Einspritzsysteme konnte dieser technologische Vorsprung der Ottomotoren jedoch in jüngster Zeit eingeholt werden. Als besonders leistungsfähig haben sich dabei Direkteinspritzsysteme herausgestellt, bei denen der aus einem Kraftstoffbehälter angesaugte und mit Druck beaufschlagte Kraftstoff einer gemeinsamen Hochdruckleitung, der sogenannten Common-Rail und von dort den Injektoren zugeführt wird. Derartige Kraftstoffeinspritzsysteme werden in der Technik auch als Common-Rail-Systeme bezeichnet.

Der Kraftstoff wird über eine Vorförderpumpe aus einem Kraftstoffbehälter angesaugt und über eine nachgeschaltete Hochdruckpumpe auf den in der Common-Rail erforderlichen Druck von beispielsweise 1.400 bar gebracht. Der Druck in der Common-Rail wird über ein Druckregelventil begrenzt, über das der überschüssige, druckbeaufschlagte Kraftstoff zum Kraftstoffbehälter zurückführbar ist (Siehe EP-A-0 825 056). Die Hochdruckpumpe ist als Verstellpumpe ausgeführt, wobei unterschiedliche Bauarten, beispielsweise eine sauggedrosselte Pumpe, eine von einem Elektromotor mit unterschiedlichen Drehzahlen angetriebene Pumpe, eine Pumpe mit verstellbarem Hubring oder mit verstellbarer Schrägscheibe verwendet werden können.

Bei modernen Common-Rail-Systemen erfolgt die Druckregelung in der Common-Rail häufig über ein der Verstellpumpe vorgeschaltetes Volumenstromregelventil (Saugdrosselventil), während das den Druck in der Common-Rail begrenzende Druckregelventil lediglich zum schnellen Druckabsenken benutzt wird.

Eine derartige Konstruktion ist in der EP 0299337A2 beschrieben. Der Vorteil derartiger Lösungen liegt darin, daß durch entsprechende Einstellung des Volumenstromregelventils nur die erforderliche Menge an Kraftstoff zur Hochdruckpumpe geführt wird, so daß die aus der Common-Rail zum Kraftstoffbehälter zurückgeführte Kraftstoffmenge minimal ist.

Ein Problem bei derartigen Einspritzsystemen ist, daß beispielsweise im Winter bei tiefen Außentemperaturen der Kraftstoffilter durch Paraffinausscheidungen verstopft werden kann. Um diese Gefahr auf ein Minimum zu verringern, sind Dieselkraftstoffe gemäß der Norm EN 116 in CFPP-Klassen (Cold-Filter-Plugging-Point) unterteilt. Diese CFPP-Klassen definieren jeweils untere Temperaturgrenzwerte, bei deren Unterschreitung Paraffinausscheidungen im Dieselkraftstoff auftreten können.

Zur Vermeidung derartiger Paraffinausscheidungen werden bei herkömmlichen Common-Rail-Systemen elektrisch beheizte Kraftstoffilter eingesetzt, die jedoch vergleichsweise aufwendig aufgebaut sind und nur mit einem erheblichen Energieaufwand zu betreiben sind.

Demgegenüber liegt der Erfindung die Aufgabe zugrunde, ein Kraftstoffeinspritzsystem sowie ein Verfahren zur Steuerung eines Einspritzsystemes zu schaffen, bei dem das Kaltstartverhalten bei tiefen Temperaturen verbessert ist.

Diese Aufgabe wird hinsichtlich des Kraftstoffeinspritzsystems durch die Merkmale des Patentanspruchs 1 und hinsichtlich des Verfahren durch die Merkmale des nebengeordneten Patentanspruchs 9 gelöst.

Durch die Maßnahme, zwischen der Common-Rail und der Hochdruckpumpe eine im Leitungsbereich zwischen Kraftstoffbehälter und Kraftstoffilter mündende Rücklaufleitung abzweigen zu lassen, kann ein durch die Wirkung der Hochdruckpumpe und gegebenenfalls eines Saugdrosselventils erwärmter Kraftstoffteilstrom zum Eingang des Filters zurückgeführt werden, so daß ein Verstopfen des Kraftstoffilters erst bei wesentlich niedrigeren Temperaturen als beim Stand der Technik erfolgt. Das heißt, durch die Teilrückführung einer erwärmten Kraftstoffmenge zum Filter ist das Starten des Motores auch deutlich unterhalb des CFPP des eingesetzten Kraftstoffes möglich.

Bei einem bevorzugten Ausführungsbeispiel wird beim Kaltstart die Hochdruckpumpe derart angesteuert, daß diese eine maximale Fördermenge abgibt, so daß entsprechend auch der durch die Rücklaufleitung zurückgeführte Kraftstoffvolumenstrom maximal ist. Das heißt, bei dieser Variante wird die Verstellpumpe praktisch als Konstantpumpe mit maximaler Förderleistung betrieben und aufgeheizter Kraftstoff im wesentlichen direkt in den Filter eingeleitet. Bei einer alternativen Variante kann der zurückgeführte Kraftstoff auch in den Schwalltopf des Tanks oder in einen anderen Leitungsbereich zwischen Kraftstoffbehälter und Filter eingespeist werden.

Die Ansteuerung der Verstellpumpe erfolgt vorzugsweise in Abhängigkeit von der Kraftstofftemperatur, die im Bereich des Filters gemessen wird. Die Dauer dieser Kaltstartregelung kann dann entweder in Abhängigkeit von einem vorbestimmten Zeitintervall oder nach dem Temperaturverlauf im Filterbereich bestimmt werden.

Bei einem bevorzugten Ausführungsbeispiel wird das Druckregelventil zur Begrenzung des Drucks in der Common-Rail in der Rücklaufleitung angeordnet, so daß der schaltungstechnische Aufwand minimiert ist.

Die Leckage der Injektoren der Common-Rail kann entweder in die Rücklaufleitung oder aber direkt in den Kraftstoffbehälter eingespeist werden.

Bei einer Variante des erfindungsgemäßen Kraftstoffeinspritzsystems kann der Rücklaufleitung eine Ventileinrichtung zugeordnet werden, über die die Rücklaufleitung wahlweise mit dem Kraftstoffbehälter oder dem Leitungsbereich zwischen Kraftstoffbehälter und Filter verbindbar ist, so daß die von der Common-Rail nicht benötigte Kraftstoffmenge bei warmem Motor direkt in den Kraftstoffbehälter zurückgeführt wird.

Sonstige vorteilhafte Weiterbildungen der Erfindung sind Gegenstand der weiteren Unteransprüche.

Im folgenden wird ein bevorzugtes Ausführungsbeispiel der Erfindung anhand einer schematischen Zeichnung näher erläutert.

Die einzige Figur zeigt einen Hydraulikschaltplan eines Common-Rail-Dieseleinspritzsystems, das auch als Speichereinspritzsystem bezeichnet wird.

Das erfindungsgemäße Common-Rail-System 1 hat einen Dieselkraftstoffbehälter 2 üblicher Bauart. Dieser ist mit einem Schwalltopf versehen, aus dem heraus der Dieselkraftstoff abgepumpt wird. Der Kraftstoffbehälter 2 ist an eine Kraftstoffleitung 4 angeschlossen, durch die hindurch der Dieselkraftstoff mittels einer Vorförderpumpe 6 aus dem Kraftstoffbehälter 2 abpumpbar ist. Zwischen dem Kraftstoffbehälter 2 und der Vorförderpumpe 6 ist ein Kraftstoffilter 8, beispielsweise ein Sieb- oder Papierfilter vorgesehen, über den Feststoffe, beispielsweise Verschmutzungen oder Paraffinausscheidungen aus dem Dieselkraftstoff entfernbar sind. Der über die Vorförderpumpe 6 druckbeaufschlagte Dieselkraftstoff wird zur Saugseite einer Hochdruckpumpe 10 geführt, die beim dargestellten Ausführungsbeispiel als Verstellpumpe ausgeführt ist. Moderne Common-Rail-Einspritzsysteme erfordern Maximaldrücke von bis zu 2.000 bar, so daß bevorzugterweise Radialkolbenpumpen als Hochdruckpumpen eingesetzt werden.

Bei dem Gegenstand der Erfindung kommt es nicht auf die Bauart der Verstellpumpe 10 an. So kann diese beispielsweise als sauggedrosselte Pumpe (ähnlich der Konstruktion in der EP 0299337A2) oder von einem Elektromotor mit unterschiedlichen Drehzahlen oder als Kolbenpumpe mit verstellbarem Hub ausgebildet sein.

Zwischen der Druckseite der Vorförderpumpe 6 und der Saugseite der Hochdruckpumpe 10 ist in der Kraftstoffleitung 4 ein Volumenstromregelventil 12 vorgesehen, das beim gezeigten Ausführungsbeispiel als proportional verstellbares 2/2-Wegeventil ausgeführt ist. Durch entsprechende Ansteuerung des Volumenstromregelventils 12 wird die von der Vorförderpumpe 6 zur Saugseite der Hochdruckpumpe 10 geförderte Dieselkraftstoffmenge in Abhängigkeit von der Belastung des Motors abgedrosselt, so daß stets die optimale Fördermenge in die stromabwärts der Hochdruckpumpe 10 angeordnete Common-Rail 14 gefördert wird. Das Volumenstromregelventil 12 läßt sich in eine Sperrstellung bringen, so daß die Kraftstoffzufuhr zur Hochdruckpumpe 10 und damit zur Common-Rail 14 unterbrochen wird.

Die Ansteuerung des Volumenstromregelventils 12 und/oder der Verstellpumpe 10 erfolgt über ein Steuergerät 16, über das auch Injektoren 18 der Common-Rail 14 zur Kraftstoffeinspritzung in den Verbrennungsraum ansteuerbar sind. Die Ansteuerung der Verstellpumpe 10 beziehungsweise des Volumenstromregelventils 12 erfolgt unter anderem in Abhängigkeit von der Kraftstofftemperatur, die über einen Temperatursensor 20 erfaßt wird. Dieser kann beispielsweise im Bereich des Kraftstoffilters 8 angeordnet sein, so daß die Dieselkraftstofftemperatur bei der Durchströmung des Filters 8 gemessen wird.

Die vorstehend erwähnte Common-Rail 14 ist über eine Druckleitung 22 mit der Druckseite der Hochdruckpumpe 10 verbunden. Von der Druckleitung 22 zweigt eine Rücklaufleitung 24 ab, die im Bereich des Eingangs des Filters 8 in der Kraftstoffleitung 4 mündet. In der Rücklaufleitung 24 ist ein Druckregelventil 26 vorgesehen, über das der Druck in der Common-Rail 14 auf einen Maximalwert (beispielsweise etwa 1.500 bar) begrenzbar ist.

Die Leckagemenge der Injektoren 18 und die Überschußmenge der Common-Rail 14 wird über eine gestrichelt angedeutete Verbindungsleitung 28 in die Rücklaufleitung 24 oder in eine Tankleitung 30 eingespeist.

Zur Kühlung der Hochdruckpumpe 10 zweigt im Bereich zwischen der Vorförderpumpe 6 und der Hochdruckpumpe 10 eine Kühlleitung 32 von der Kraftstoffleitung 4 ab, die zu Kühlanschlüssen der Hochdruckpumpe 10 geführt ist. Das heißt, eine Teilmenge des von der Vorförderpumpe 6 gelieferten Dieselkraftstoffes wird zur Kühlung der Hochdruckpumpe 10 verwendet.

Bei dem in der Figur dargestellten Ausführungsbeispiel wird der zur Kühlung verwendete Dieselkraftstoffteilstrom über eine Kühlaustrittsleitung 34 in die Tankleitung 30 und somit zurück zum Kraftstoffbehälter 2 geführt. Prinzipiell ließe sich diese Teilmenge auch in die Rücklaufleitung 24 einleiten, da der aus der Hochdruckpumpe 10 austretende, zur Kühlung verwendete Teilstrom eine höhere Temperatur als der Dieselkraftstoff im Kraftstoffbehälter 2 aufweist, und somit dazu beiträgt, die Paraffinausscheidung zu unterdrücken.

Beim Kaltstart des Motors wird zunächst das Volumenstromregelventil 12 in eine Durchflußstellung gebracht, die über das Steuergerät 16 in Abhängigkeit von dem Betriebszustand des Motors gewählt wird. Der Dieselkraftstoff wird über die Vorförderpumpe 6 aus dem Kraftstoffbehälter 2 angesaugt und durch den Filter 8 hindurch zur Saugseite der Hochdruckpumpe 10 gefördert. Über den Temperatursensor 20 wird die Kraftstofftemperatur im Bereich des Filters 8 gemessen und ein entsprechendes Signal dem Steuergerät 16 zugeführt. In Abhängigkeit von der Kraftstofftemperatur gibt das Steuergerät 16 Steuersignale an das Volumenstromregelventil 12 und/oder die Verstelleinrichtung der Hochdruckpumpe 10 ab. Erfindungsgemäß werden die Hochdruckpumpe 10 und/oder das Volumenstromregelventil 12 derart eingestellt, daß eine maximale Fördermenge an Dieselkraftstoff zur Common-Rail 10 gefördert wird. Das heißt, durch entsprechende Ansteuerung wird die verhältnismäßig groß dimensionierte Verstellpumpe (Hochdruckpumpe 10) als Konstantpumpe mit maximaler Fördermenge betrieben, so daß eine Überschußmenge zur Common-Rail 14 geführt wird. Durch die Abdrosselung des Dieselkraftstoffes bei der Durchströmung des Volumenstromregelventils 12 und durch die zusätzliche Erwärmung innerhalb der Hochdruckpumpe 10 hat der zur Common-Rail 14 strömende Dieselkraftstoff eine wesentlich höhere Temperatur als der direkt aus dem kalten Kraftstoffbehälter 2 entnommene Kraftstoff. Eine Teilmenge dieses aufgeheizten Dieselkraftstoffes wird zum Eingang des Filters 8 zurückgeführt, so daß die Temperatur am Filter 8 auf einen Bereich oberhalb des CFPP ansteigt. Eine Paraffinausscheidung wird somit zuverlässig unterbunden, so daß ein Kaltstart auch unterhalb des CFPP möglich ist.

Nach Überschreiten einer vorbestimmten Warmlauftemperatur am Filter 8 oder in einem sonstigen Bereich des Kraftstoffeinspritzsystemes wird über das Steuergerät 16 ein Signal an die Verstellpumpe 10 und/oder das Volumenstromregelventil 12 abgegeben, so daß die Fördermenge zur Common-Rail verringert wird und praktisch nur der benötigte Dieselkraftstoffvolumenstrom von der Hochdruckpumpe 10 verdichtet werden muß.

Die Umstellung des Einspritzsystems von der Kaltlaufsteuerung zum Warmlaufverfahren kann zeitabhängig oder aber temperaturabhängig erfolgen. Im erstgenannten Fall wird die vorgeschriebene Kaltlaufsteuerung während eines vorbestimmten Zeitintervalls aufrecht erhalten, wobei dieser Zeitintervall derart gewählt ist, daß auch bei ungünstigsten Betriebsbedingungen die Warmlaufphase erreicht wird. Im letztgenannten Fall erfolgt die Kaltlauf-Steuerung in Abhängigkeit von der Filtertemperatur, daß heißt die "normale" Ansteuerung der Verstellpumpe 10 erfolgt erst, nachdem die Filtertemperatur einen oberen Grenzwert überschritten hat.

Selbstverständlich muß die Rücklaufleitung 24 nicht notwendigerweise im Eingangsbereich des Filters 8 münden, sondern kann praktisch an beliebiger Stelle zwischen dem Kraftstoffbehälter 2 und dem Filter 8 vorgesehen werden. So kann die Rücklaufleitung 24 beispielsweise im eingangs genannten Schwalltopf des Kraftstoffbehälters 2 münden. Wesentlich ist, daß der zurückgeführte Dieselkraftstoffteilstrom seine Wärmeenergie nur in vernachlässigbarem Maß an den sonstigen, im Kraftstoffbehälter 2 befindlichen Kraftstoff oder an sonstige Materialien abgibt, so daß eine vergleichsweise hohe Filtertemperatur gewährleistet ist.

Bei einer Variante könnte in der Rücklaufleitung 24 noch eine Ventileinrichtung vorgesehen werden, über die der zurücklaufende Teilstrom wahlweise zum Eingangsbereich des Filters 8 oder aber direkt in den Kraftstoffbehälter 2 zurückführbar ist.

Offenbart ist ein Kraftstoffeinspritzsystem für einen Verbrennungsmotor und ein Verfahren zur Steuerung eines Einspritzsystems, bei dem von einer Common-Rail nicht benötigter Kraftstoff über eine Rücklaufleitung in einen Kraftstoffleitungsbereich zwischen einem Kraftstoffilter und einem Kraftstoffbehälter zurückgeführt wird. Durch diese Rückführung wird der Kraftstoff erwärmt, so daß ein Verstopfen des Filters bei Unterschreiten des CFPP verhinderbar ist.

## Patentansprüche

1. Einspritzsystem für einen Verbrennungsmotor, mit einer Vorförderpumpe (6) und einer Hochdruckpumpe (10), über die Kraftstoff aus einem Kraftstoffbehälter (2) zu einer Common-Rail (14) förderbar ist, wobei stromaufwärts der Vorförderpumpe (6) ein Kraftstoffilter (B) vorgesehen ist, und wobei eine zwischen der Hochdruckpumpe (10) und der Common-Rail (14) abzweigende Rücklaufleitung (24) vorgesehen ist,
**dadurch gekennzeichnet,**
- **daß** die Rücklaufleitung (24) in einem Kraftstoffleitungsbereich zwischen dem Kraftstoffbehälter (2) und dem Kraftstofffilter (8) mündet, und
- **daß** die Hochdruckpumpe (10) eine Verstellpumpe ist, und daß die Fördermenge in Abhängigkeit von der Kraftstofftemperatur einstellbar ist.

2. Kraftstoffeinspritzsystem nach Patentanspruch 1, **dadurch gekennzeichnet, daß** in der Rücklaufleitung (24) ein Druckbegrenzungsventil (26) vorgesehen ist.

3. Kraftstoffeinspritzsystem nach Patentanspruch 1 oder 2, **dadurch gekennzeichnet, daß** die Rücklaufleitung (24) unmittelbar vor dem Kraftstofffilter (8) oder in einem dem Kraftstoffbehälter (2) zugeordneten Schwalltopf mündet.

4. Kraftstoffeinspritzsystem nach einem der vorhergehenden Patentansprüche **gekennzeichnet durch** einen Temperatursensor (20) zur Erfassung der Kraftstofftemperatur.

5. Kraftstoffeinspritzsystem nach einem der vorhergehenden Patentansprüche, **gekennzeichnet durch** eine Verbindungsleitung (28), über die Leckage der Injektoren (18) oder in der Common-Rail (14) nicht benötigter Kraftstoff in die Rücklaufleitung (24) einspeisbar ist.

6. Kraftstoffeinspritzsystem nach einem der vorhergehenden Patentansprüche, **gekennzeichnet durch** eine Kühlleitung (32), über die Kraftstoff zur Kühlung der Hochdruckpumpe (10) abzweigbar ist, die wahlweise im Kraftstoffbehälter (2) oder im Bereich des Filters (8) mündet.

7. Kraftstoffeinspritzsystem nach einem der vorhergenden Patentansprüche, **gekennzeichnet durch** eine Ventileinrichtung, über die die Rücklaufleitung (24) wahlweise mit dem Kraftstoffbehälter (2) oder mit dem Kraftstoffleitungsbereich zwischen dem Kraftstoffbehälter (2) und dem Filter (8) verbindbar ist.

8. Verfahren zur Steuerung eines Einspritzsystems, bei dem der Kraftstoff über eine Vorförderpumpe (6) und eine Hochdruckpumpe (10) aus einem Kraftstoffbehälter (2) zu einer Common-Rail (14) gefördert wird, **gekennzeichnet durch** die Schritte:
- Erfassen der Kraftstofftemperatur (T);
- Erhöhen der Fördermenge der Hochdruckpumpe bei Unterschreiten einer Grenztemperatur;
- Rückführen des in der Common-Rail (14) nicht benotigten Teilstroms in einen Kraftstoffleitungsbereich zwischen dem Kraftstoffbehälter (2) und dem Kraftstofffilter (8).

9. Verfahren nach Patentanspruch 8, **dadurch gekennzeichnet, daß** die Hochdruckpumpe (10) eine Verstellpumpe ist und bei Unterschreiten der Grenztemperatur als Konstantpumpe mit maximaler Förderleistung betrieben wird.

10. Verfahren nach Patentanspruch 8 oder 9, **dadurch gekennzeichnet, daß** die Erhöhung der Fördermenge während eines vorbestimmten Zeitintervalls erfolgt oder in Abhängigkeit von der Kraftstofftemperatur gesteuert wird.

## Claims

1. Injection system for an internal combustion engine, with a pre-supply pump (6) and high-pressure pump (10) by means of which the fuel can be delivered from a fuel tank (2) to a common rail (14), with a fuel filter (8) being provided upstream of the pre-supply pump (6), and a branching return line (24) being provided between the high-pressure pump (10) and the common rail (14), **characterised in that**,
- the return line (24) terminates in an area of the fuel line between the fuel tank (2) and the fuel filter (8), and
- the high-pressure pump (10) is a variable pump and the delivery rate can be adjusted relative to the temperature of the fuel.

2. Fuel injection system according to Claim 1, **characterised in that** a pressure limiting valve (26) is provided in the return line (24).

3. Fuel injection system according to Claim 1 or 2, **characterised in that** the return line (24) terminates immediately before the fuel filter (8) or in a surge chamber allocated to the fuel tank (2).

4. Fuel injection system according to one of the preceding claims, **characterised by** a temperature sensor (20) for detection of the fuel temperature.

5. Fuel injection system according to one of the preceding claims, **characterised by** a connecting line (28) through which the leakage from the injectors (18) or the fuel not required in the common rail (14) can be supplied to the return line (24).

6. Fuel injection system according to one of the preceding claims, **characterised by** a cooling line (32) through which the fuel can be branched to cool the high-pressure pump (10), which can optionally terminate in the fuel tank (2) or in the area of the filter (8).

7. Fuel injection system according to one of the preceding claims, **characterised by** a valve device through which the return line (24) can be connected either to the fuel tank (2) or to the fuel line area between the fuel tank (2) and the filter (8).

8. Method for control of an injection system, whereby the fuel is delivered from a fuel tank (2) to a common rail (14) through a pre-supply pump (6) and a high-pressure pump (10), **characterised by** the following stages:
- Detection of the fuel temperature (T)
- Increase in the delivery rate of the high-pressure pump if a limit temperature is undershot
- Return of the part flow not required in the common rail (14) to a fuel line area between the fuel tank (2) and the fuel filter (8).

9. Method according to Claim 8, **characterised in that** the high-pressure pump (10) is a variable pump and is operated as a constant pump at maximum output if the limit temperature is undershot.

10. Method according to Claim 8 or 9, **characterised in that** the increase in the delivery amount takes place during a preset time interval or is controlled relative to the fuel temperature.

## Revendications

1. Système d'injection pour un moteur à combustion interne, comprenant une pompe de pré-alimentation (6) et une pompe à haute pression (10), permettant d'alimenter une rampe commune (14) en carburant provenant d'un réservoir de carburant (2), un filtre de carburant (8) étant prévu en amont de la pompe de pré-alimentation (6), et une conduite de retour (24) bifurquant entre la pompe à haute pression (10) et la rampe commune (14) étant prévue, **caractérisé en ce que**
- la conduite de retour (24) débouche dans une partie de la conduite de carburant entre le réservoir de carburant (2) et le filtre de carburant (8), et
- la pompe à haute pression (10) est une pompe à débit variable et la quantité refoulée est ajustable en fonction de la température du carburant.

2. Système d'injection de carburant selon la revendication 1, **caractérisé en ce qu'**une soupape de limitation de la pression (26) est prévue dans la conduite de retour (24).

3. Système d'injection de carburant selon la revendication 1 ou 2, **caractérisé en ce que** la conduite de retour (24) débouche directement devant le filtre de carburant (8) ou dans un pot de brise-jet associé au réservoir de carburant (2).

4. Système d'injection de carburant selon l'une quelconque des revendications précédentes, **caractérisé par** un capteur de température (20) pour acquérir la température du carburant.

5. Système d'injection de carburant selon l'une quelconque des revendications précédentes, **caractérisé par** une conduite de raccordement (28), par le biais de laquelle des fuites des injecteurs (18) ou du carburant non requis dans la rampe commune (14) peuvent être envoyées dans la conduite de retour (24).

6. Système d'injection de carburant selon l'une quelconque des revendications précédentes, **caractérisé par** une conduite de refroidissement (32), par le biais de laquelle du carburant peut être dévié pour refroidir la pompe à haute pression (10), et qui débouche sélectivement dans le réservoir de carburant (2) ou au voisinage du filtre (8).

7. Système d'injection de carburant selon l'une quelconque des revendications précédentes, **caractérisé par** un dispositif de vannes par le biais duquel la conduite de retour (24) peut être raccordée sélectivement au réservoir de carburant (2) ou à la partie de la conduite de carburant entre le réservoir de carburant (2) et le filtre (8).

8. Procédé de commande d'un système d'injection, dans lequel le carburant alimente, par le biais d'une pompe de pré-alimentation (6) et d'une pompe à haute pression (10), depuis un réservoir de carburant (2), une rampe commune (14), **caractérisé par** les étapes suivantes :
- acquisition de la température du carburant (T) ;
- augmentation de la quantité refoulée par la pompe à haute pression au cas où une température limite n'est pas atteinte ;
- renvoi du courant partiel, non requis dans la rampe commune (14), dans une partie de la conduite de carburant entre le réservoir de carburant (2) et le filtre de carburant (8).

9. Procédé selon la revendication 8, **caractérisé en ce que** la pompe à haute pression (10) est une pompe à débit variable et est utilisée comme pompe à débit constant avec une puissance de refoulement maximum lorsque la température limite n'est pas atteinte.

10. Procédé selon la revendication 8 ou 9, **caractérisé en ce que** l'augmentation de la quantité refoulée s'effectue pendant un intervalle de temps prédéfini ou est commandée en fonction de la température du carburant.
